# EUROPÄISCHE PATENTSCHRIFT

(11) **EP 3 430 680 B1**
(45) Veröffentlichungstag und Bekanntmachung des Hinweises auf die Patenterteilung: **30.09.2020**
(21) Anmeldenummer: 17720810.5
(22) Anmeldetag: 03.05.2017
(51) Int. Cl.: H01Q 1/32, H01Q 1/42, H01Q 7/00

(54) **ANTENNENANORDNUNG**
ANTENNA ARRAY
ENSEMBLE ANTENNE

(30) Priorität: 06.05.2016 DE 102016005556
(43) Veröffentlichungstag der Anmeldung: 23.01.2019
(73) Patentinhaber: Fuba Automotive Electronics GmbH, 31162 Bad Salzdetfurth (DE)
(72) Erfinder: LINDENMEIER, Stefan, 82131 Gauting-Buchendorf (DE); LINDENMEIER, Heinz, 82152 Planegg (DE)
(74) Vertreter: Manitz Finsterwald Patent- und Rechtsanwaltspartnerschaft mbB
(86) Internationale Anmeldenummer: PCT/EP2017/060524
(87) Internationale Veröffentlichungsnummer: WO 2017/191183

(56) Entgegenhaltungen:
- EP-A2- 2 424 036
- US-A1- 2008 122 708
- US-A1- 2010 141 534

## Beschreibung

Die Erfindung betrifft eine Antennenanordnung für den Empfang zirkular polarisierter Satellitenfunksignale, bei der eine einen Ringleitungsstrahler aufweisende Antennenstruktur in einer Antennenschutzhaube aus Kunststoff angeordnet ist.

Ein solcher Empfang geschieht im Beispiel des SDARS-Satellitenrundfunks bei einer Frequenz von circa 2,33 GHz mit der Freiraum-Wellenlänge λ = 12,8 cm in zwei benachbarten Frequenzbändern jeweils mit einer Bandbreite von 4 MHz mit einem Abstand der Mittenfrequenzen von 8 MHz. Die Signale werden von unterschiedlichen Satelliten mit einer in einer Richtung zirkular polarisierten elektromagnetischen Welle abgestrahlt. Ähnliche Satelliten-Rundfunksysteme befinden sich zurzeit in der Planung. Demzufolge werden zum Empfang zirkular polarisierte Antennen in der entsprechenden Drehrichtung verwendet. Die Satelliten des Global Positioning System (GPS) strahlen bei der Frequenz von etwa 1575 MHz ebenfalls in einer Richtung zirkular polarisierte Wellen aus, so dass die genannten Antennenformen grundsätzlich u.a. auch für diesen Dienst gestaltet werden können.

Für den mobilen Empfang von zirkular polarisierten Satellitensignalen der Satelliten-Rundfunkdienste SDARS bzw. XM oder z.B. dem Navigationssystem GPS auf Fahrzeugen werden solche Antennen bevorzugt auf dem Fahrzeugdach eingesetzt. Häufig dient dabei das metallische Fahrzeugdach als erweiterte elektrisch leitende Grundfläche für derartige Antennen. Ebenfalls ist es vorgesehen, eine Antenne für den Empfang zirkular polarisierter Satellitenfunksignale unter einer schalenförmigen Antennenschutzhaube aus dielektrischem Kunststoff unterzubringen. Hierbei ist die Schalen-Öffnungsseite mit einer mit der Antennenschutzhaube mechanisch verbundenen elektrisch leitenden Grundplatte abgedeckt, welche auf der Außenhaut eines Kraftfahrzeugs im Wesentlichen horizontal orientiert positionierbar ist.

Eine derartiger Ringleitungsstrahler ist bekannt aus der DE 10 2009 040 910 und in Fig. 1 als Stand der Technik dargestellt. Der dargestellte Ringleitungsstrahler ist aus Blech geschnitten und anschließend durch Biegung in die dargestellte Form gebracht. Die Anordnung einer derartigen Antenne unter einer schalenförmigen Antennenschutzhaube aus Plastikmaterial ist bekannt aus der DE 10 2013 005 001. Die schalenförmige Antennenschutzhaube dient sowohl als Schutz der Antenne vor Feuchtigkeit als auch vor elektrostatischer Entladung (ESD-Schutz). Die dort beschriebene Satellitenantenne ist ringförmig gestaltet und auf der Bodenplatte, welche die Öffnung der Antennenschutzhaube abschließt, befestigt. Eine ähnliche Art der Befestigung auf der Bodenplatte ist bei der Verwendung von Patchantennen als zirkular polarisierte Satellitenantennen üblich. Aus der EP 2 424 036 A2 ist eine weitere Ringleitungsantenne für den Empfang zirkular polarisierter Satellitenfunksignale bekannt. Die US 2008/0122708 A1 sowie die US2010/0141534 A1 zeigen Antennenschutzhauben die mit Nuten zur Aufnahme von Fahrzeugantennen versehen sind.

Die in Fig. 1 dargestellte bekannte Satellitenantenne umfasst einen, durch eine insbesondere in einem mit dem Bezugszeichen 10 versehenen Abstand h<λ/10 parallel zu einer leitenden Grundplatte 6 verlaufend angeordnete geschlossene Ringleitung 3 gebildeten Ringleitungsstrahler 1 mit am Umfang des Ringleitungsstrahlers 1 verteilt angeschlossenen und zur leitenden Grundplatte 6 hin verlaufenden, linearen im Wesentlichen vertikalen Strahlern 4a-4d. Hierbei ist mindestens einer der linearen Strahler an seinem unteren Ende über eine Kapazität 5a-5c mit der elektrisch leitenden Grundplatte 6 und ein anderer im Wesentlichen vertikaler Strahler 4d über eine Kapazität 5d mit einem Antennenanschluss 5e verbunden.

Ausschlaggebend für die Akzeptanz der Technologie einer Antenne für Fahrzeuge ist neben der Funktionalität der Antenne vor allem der wirtschaftliche Aufwand, der sowohl mit der Herstellung der Antenne als auch deren Implementierung auf dem Fahrzeug verbunden ist.

Aufgrund der sehr eng tolerierten Strahlungs-Richtdiagramme von Satellitenantennen sind die Toleranzen zur Herstellung solcher Antennen extrem klein. Ebenso ist bei zirkular polarisierten Antennen, welche nach einem anderen Wirkungsprinzip arbeiten, wie zum Beispiel Patchantennen, die Einhaltung nicht nur der der mechanischen Abmessungen sondern auch der dielektrischen Eigenschaften des Antennenkörpers ein Problem. Bei dem vorliegenden Ringleitungsstrahler ist insbesondere die Einhaltung der mechanischen Maße von besonderer Bedeutung. Problematisch ist auch die Aufbewahrung des aus Blech geschnittenen und anschließend gebogenen Ringleitungsstrahlers als Massengut bei der Serienherstellung. Eine die Form bewahrende Lagerung der Blechstruktur ist extrem aufwändig und eine schädliche Verformung der Struktur durch das Handling aufgrund der extrem engen Toleranzen ist nur sehr schwer zu vermeiden.

Naturgemäß führen diese Forderungen an die Genauigkeit zu erhöhten Herstellungskosten der Antennen.

Mit der vorliegenden Erfindung ist deshalb die Aufgabe verbunden, eine Antenne für den Empfang zirkular polarisierter Satellitenfunksignale zu gestalten, welche bei kleinem wirtschaftlichem Aufwand eine einfachere Implementierung auf dem Fahrzeug bei hoher Funktionssicherheit ermöglicht.

Diese Aufgabe wird durch die Merkmale des Patentanspruchs 1 gelöst.

Vorteilhafte Ausführungsformen der Erfindung sind in den Unteransprüchen und der Beschreibung beschrieben.

Einzelne Merkmale der Erfindung können lauten:
- die Antennenschutzhaube 1a besteht aus einer im Inneren teilweise hohle Schale aus dielektrischem Kunststoff, welche optional mit ihrer Schalen-Öffnungsseite mechanisch mit einer elektrisch leitenden Grundplatte verbunden ist;
- die Antennenstruktur 2 ist vor der Herstellung der mechanischen Verbindung zwischen der elektrisch leitenden Grundfläche 6 und der Antennenschutzhaube 1a in die Antennenschutzhaube 1a formschlüssig eingebracht;
- die Einbringung der Antennenstruktur 2 in die Antennenschutzhaube 1a ist in der Weise formgenau, dass bei Herstellung der mechanischen Verbindung zwischen der elektrisch leitenden Grundfläche 6 und der Antennenschutzhaube 1a der Abstand 11 zur Bildung der jeweils geforderten Kapazität zwischen den kapazitiven Flächenelektroden 5a-5d und der elektrisch leitenden Grundfläche 6 genau eingehalten ist.

Ein erfinderischer Gedanke besteht unter anderen darin, die leicht verformbare Antennenstruktur 2 aus Blech formgenau und insbesondere zeitlich stabil in die in ihrem Inneren entsprechend geformte Antennenschutzhaube 1a einzubringen. Der besondere Vorteil der Erfindung ist dadurch gegeben, dass die Maßhaltigkeit durch die in Kunststoff gepresste Form der Antennenschutzhaube 1a leicht einzuhalten ist. Moderne Kunststoffe sind in ihren Eigenschaften auch unter extremen Witterungsbedingungen langzeitig stabil. Eine feste Verbindung zwischen der Antennenschutzhaube 1a und einer leitenden Grundfläche 6 ist nach dem gegebenen Stand der Technik stets herstellbar. Die für die Funktion des Ringleitungsstrahlers 1 notwendige Maßhaltigkeit kann somit durch einen entsprechend geformten Kunststoffkörper im Inneren der Antennenschutzhaube 1a hergestellt werden, an welchen sich die Antennenstruktur 2 z.B. unter Vorspannung klemmend anschmiegt. Zur Halterung der Antennenstruktur 2 kann darüber hinaus zumindest ein Rastelement, beispielsweise eine Rastnase 26 (Fig.4) im Kunststoff der Antennenschutzhaube 1a vorgesehen sein.

Bei einem Ringleitungsstrahler 1 nach dem Stand der Technik in Fig. 1 ist die Einhaltung der Kapazitätswerte durch die Elektroden 5a, 5b, 5c ,5d im Hinblick auf die Antennenimpedanz und das Strahlungsdiagramm von großer Bedeutung. Die hierfür notwendige Sicherstellung des richtigen Abstands 11 (siehe Fig. 3) der kapazitiven Flächenelektroden 7a-7d von der leitenden Grundfläche 6 bzw. von der den Antennenanschluss 10 bildenden Gegenelektrode 25 ist durch die Maßhaltigkeit der Antennenschutzhaube 1a auf einfache Weise gegeben. Hierbei ergibt sich der besondere Vorteil der Erfindung in der Weise, dass neben der genauen Einhaltung des für die Kapazität 5a-5d zwischen den kapazitiven Flächenelektroden 7a - 7d und der elektrisch leitenden Grundfläche 6 notwendigen Abstands 11 auch der Anschluss der Antennenstruktur 2 an den Antennenanschluss 10 kapazitiv, d.h. ohne Lötverbindung hergestellt ist, wenn die Antennenschutzhaube 1a mit der leitenden Grundfläche 6 mechanisch verbunden wird. Insbesondere für die Massenherstellung bewirkt diese kapazitive Realisierung der Verbindung der Antennenstruktur 2 mit der weiterführenden Schaltung auf der Grundfläche 6 - welche in der Regel durch eine Leiterplatte realisiert ist - einen wesentlichen Kostenvorteil.

In einer vorteilhaften Ausgestaltung der Erfindung wird die Antennenstruktur 2 über ein Schienensystem aus Führungsrillen bzw. Nuten 9 in die Antennenschutzhaube 1a eingeschoben, die zur Öffnung der Antennenschutzhaube 1a hin offen sind. Bei Biegung der strahlenförmigen Blechstreifen 4a- 4d nach unten um den Biegewinkel der vertikalen Strahler 15 von etwa 90° gegenüber der Ebene der Ringstruktur 3 entsteht naturgemäß ein Überstand 12, welcher etwa der Stärke des Blechs entspricht.

Zur Führung der vertikalen Strahler 4a- 4b können hierfür in der Antennenschutzhaube 1a auf dem Kunststoffkörper der Antennenschutzhaube 1a mehrere vertikale Innenflächen gestaltet sein, welche geradlinige vertikale und in genauer Parallelität zueinander verlaufende Führungsnuten 9 aufweisen, so dass über die Höhe der Antennenstruktur 2 ein Schienensystem bis hin zum Öffnungsrand 11 der Antennenschutzhaube 1a gebildet ist, wobei die Führungsrillen 9 in ihren Positionen an die Abmessungen der Ringstruktur 3 und in ihrer Breite an die Breite der die vertikalen Strahler 4a - 4d bildenden Blechstreifen angepasst sind, durch welche die vertikalen Strahler 4a - 4d beim Einschieben der Antennenstruktur 2 formgenau geführt sind.

Die Kapazitäten 5a, 5b, 5c ,5d sind jeweils durch eine kapazitive Flächenelektroden 7a-7d und einer hierzu jeweils parallelen flächigen Gegenelektrode in der Ebene der Grundplatte 6 gegenüberliegend gebildet. Der Kapazitätswert der Kapazitäten 5a, 5b, 5c ,5d ist jeweils durch den Abstand 11 mitbestimmt.

Bei einem Ringleitungsstrahler 1 nach dem Stand der Technik in Fig. 1 ist die Einhaltung der Kapazitätswerte 5a, 5b, 5c ,5d durch die kapazitive Flächenelektroden 7a-7d im Hinblick auf die Antennenimpedanz und das Strahlungsdiagramm der Satellitenantenne von großer Bedeutung. Die hierfür notwendige Sicherstellung des richtigen Abstands 11 (siehe Fig. 3) der kapazitiven Flächenelektroden 7a-7d von der leitenden Grundfläche 6 bzw. von der den Antennenanschluss 10 bildenden Gegenelektrode 25 ist durch die Maßhaltigkeit der Antennenschutzhaube 1a erfindungsgemäß auf einfache Weise gegeben. Zur kapazitiven Verbindung eines vertikalen Strahlers 4d an seinem unteren Ende mit dem Antennenanschluss 10 in der Ebene der Grundplatte 6 ist eine von dieser elektrisch isolierte flächige Gegenelektrode 25 gebildet.

Zur Sicherstellung der fehlerfreien Entformung beim Pressen der schalenförmigen Haube sollen alle im Inneren der schalenförmigen Antennenschutzhaube 1 liegenden Flächenteile sowie alle auf der Außenfläche der schalenförmigen Antennenschutzhaube 1a liegenden Flächenteile zu der horizontalen Bezugsebene einen Winkel von nicht mehr als 89,5° als Entformungsschräge einnehmen.

Zur Erzeugung einer Vorspannung kann der aus der Vorfertigung hergestellte Biegewinkel der vertikalen Strahler 15 kann gegenüber der Ebene der Ringstruktur 3 bis auf wenige Winkelgrade kleiner eingestellt sein als 90°, also zum Beispiel 87°. Durch Einschieben der Antennenstruktur 2 in das durch die Führungsnuten 9 gebildete Schienensystem im Inneren der Antennenschutzhaube 1a sind die vertikalen Strahler in die gewünschte Winkelposition von 90° gegenüber der Ebene der Ringstruktur 3 gedrückt.

Weiterhin ist offenbart, dass der aus der Vorfertigung hergestellte Elektrodenwinkel 14 zur Erzeugung einer Vorspannung gegenüber der elektrisch leitenden Grundfläche 6 bis auf wenige Winkelgrade kleiner eingestellt sein kann als 90°, ebenfalls also zum Beispiel 87°. Zur Justierung des Elektrodenwinkels 14 auf 90° ist hierfür im Inneren der Antennenschutzhaube1a ein Justierungsstempel 16 mit zwei Anschlägen geformt, von denen der obere Anschlag 17 die Ringstruktur 3 niederhält und der untere Anschlag 18 die kapazitive Flächenelektrode 7a-7d in der Weise niederdrückt, dass deren Parallelität zur elektrisch leitenden Grundfläche 6 eingestellt ist, wenn die Antennenstruktur 2 vollständig in das Innere der Antennenschutzhaube 1a eingeschoben ist. Zusätzlich ist über den Abstand zwischen dem unteren Anschlag 17 des Justierungsstempels 16 und dessen auf der leitenden Grundfläche 6 aufsitzendem Ende der geforderte Abstand 11 genau eingehalten. Selbstverständlich können die Anschläge auch anderweitig im Inneren der Antennenschutzhaube 1a ausgebildet werden.

Erfindungsgemäß ist auf besonders wirtschaftliche Weise sichergestellt, dass die Antennenstruktur 2 nach dem Einschieben in die Antennenschutzhaube 1a die richtige Form und damit die zu erwartenden elektrischen Daten langzeitig hält. Moderne Kunststoffe verfügen über einen extrem geringen Wärmedehnungskoeffizient von zum Beispiel 65^{∗}10⁻⁶ 1/°C. Auf dieser Basis ist die geforderte Konstanz der Kapazitäten 5a-5d hinreichend gegeben.

Die Erfindung wird im Folgenden an Hand von Ausführungsbeispielen weiter erläutert. Die zugehörigen Figuren zeigen im Einzelnen:
Fig. 1: Ringleitungsstrahler 1 nach dem Stand der Technik bestehend aus der aus Blech geschnittenen und durch Biegung geformten Antennenstruktur 2 über einer elektrisch leitenden Grundfläche 6.
Fig. 2: Vorschlag zur formdefinierten Fixierung der Antennenstruktur 2 in der Antennenschutzhaube 1a durch umgebende Führungsnuten 9 und im Inneren der Antennenschutzhaube 1a geformte Justierungsstempel 16 (Fig. 3). Ein scharfer Stanzgrat auf der Blech-Unter/Innen-seite erleichtert das Einschieben der als Blech-"Beine" ausgeführten vertikalen Strahler 4a-4d in die Führung. Der aus der Vorfertigung hergestellte Elektrodenwinkel 14 ist im Beispiel auf etwa 87° und der Biegewinkel der vertikalen Strahler 15 gegenüber der Ebene der Ringstruktur 3 ebenfalls auf etwa 87° eingestellt. Diese beiden Winkel werden durch Einführen der Antennenstruktur 2 in die Antennenschutzhaube 1a mithilfe der in Fig. 2 dargestellten Methode der Justierung auf den endgültigen Winkel von 90° gebracht.
Fig. 3: Fixierung der Antennenstruktur 2 in der Antennenschutzhaube 1a nach der Erfindung durch Führung der leicht überstehenden vertikalen Strahler 4a - 4d in den vertikal verlaufenden Führungsnuten 9 sowie Fixierung der kapazitiven Flächenelektroden 7 durch deren Niederhalten mithilfe von Justierungsstempeln 16. Der Justierungsstempel 16 als Teil der inneren Form der aus Kunststoff gepressten Antennenschutzhaube 1a ist mit zwei Anschlägen 17, 18 versehen, von denen der obere Anschlag 17 die Ringstruktur 3 niederhält und der untere Anschlag 18 die kapazitive Flächenelektrode 7 in der Weise niederdrückt, dass deren Parallelität zur elektrisch leitenden Grundfläche 6 eingestellt ist. Über den Abstand zwischen dem unteren Anschlag 17 des Justierungsstempels 16 und dessen auf der leitenden Grundfläche 6 aufsitzendem Ende ist der geforderte Abstand 11 genau eingehalten Diese Wirkung wird durch die Länge des Justierungsstempels 16 an seinem unteren Ende durch Aufpressen auf eine nicht dargestellte elektrisch leitende Grundfläche 6 erreicht. Durch die unter Fig. 2 beschriebene Voreinstellung des Biegewinkels der vertikalen Strahler 15 sowie des Elektrodenwinkels 14 auf 87° ist die Antennenstruktur 2 aufgrund der Blech-Elastizität mechanisch vorgespannt und in ihrer Form nach Einschieben in die Antennenschutzhaube 1a langzeitig vollkommen stabil.
Fig. 4: Darstellung einer Antennenanordnung 0 nach der Erfindung auf einem Fahrzeugdach in Seitenansicht als Schnitt in der Ebene der Fahrtrichtung. Die Antennenschutzhaube 1a (ESD-Haube) ist über einer Leiterplatte als elektrisch leitende Grundfläche 6 aufgebracht. Das Beispiel zeigt eine Ausführung der Justierungsstempel 16 mit den Anschlägen 17 und 18 und die Form der Führung der Antennenstruktur 2 im Inneren der Antennenschutzhaube 1a durch die beiden seitlich gekennzeichneten Führungsrillen 9. Bei dieser vorteilhaften Ausgestaltung der Erfindung verbleibt im Zentrum des Inneren der Antennenschutzhaube 1a ein Raum 19 für vertikale Antennen, welche zum Beispiel vorzugsweise in Leiterplatten-Technologie gestaltet sein können.
Fig. 5: Darstellung einer Antennenanordnung 0 nach der Erfindung auf einem Fahrzeugdach in Draufsicht auf einen horizontalen Schnitt. Beispielhafte Ausführung der Gestaltung des Inneren der Antennenschutzhaube 1a mit Justierungsstempeln 16 zum Niederhalten der Ringstruktur 3 und für die Fixierung von deren Höhe 20 (Fig. 3) sowie der Justierung der kapazitiven Flächenelektroden 7a-7d. Auch diese Darstellung zeigt, wie oben beschrieben, dass im Zentrum des Inneren der Antennenschutzhaube 1a ein Raum 19 für vertikale Antennen besteht.
Fig. 6: zeigt die eine Antennen-Leiterplatte 23 als Träger der elektrischen Leiterstrukturen und der Bauelemente einer terrestrischen Antenne. Sie ist in einer vertikalen Ebene in Fahrtrichtung F angeordnet. Leiterstrukturen für eine terrestrische Telefonantenne 24 (Fig. 7) können zum Beispiel auf diese Weise von der Satellitenantenne elektromagnetisch entkoppelt aufgedruckt werden. Zur Bildung einer terrestrischen Breitband-Kommunikationsantenne 22 - z.B. für LTE - sind auf beiden Seiten der Leiterplatte fächerartige Leiterstreifen angebracht, welche in einer Ebene quer zur Fahrtrichtung F V- förmig ausgewinkelt sind.
Fig. 7: Schnitt in einer Seitenansicht in einer vertikalen Ebene quer zur Fahrtrichtung F. Die fächerartigen Leiterstreifen der terrestrischen Breitband-Kommunikationsantenne 22 sind an die Antennen-Leiterplatte 23 angeschlossen, durch welche auch die terrestrische Telefonantenne 24 gebildet ist.

Weiterhin ist zur Bildung einer terrestrischen Antenne für niedrigere Frequenzen in der Fortsetzung der vertikalen Zentrallinie des Ringleitungsstrahler 1 oberhalb der Antennenschutzhaube 1a eine stabförmige terrestrische Antenne 21 (zum Beispiel für AM/FM/DAB etc.) angebracht ist, welche mit der Antennenschutzhaube 1a mechanisch und mit der Antennen-Leiterplatte 23 elektrisch verbunden ist.

### Liste der Bezeichnungen:

Antennenanordnung 0
Ringleitungsstrahler 1
Antennenschutzhaube 1a
Antennenstruktur 2
Ringstruktur 3
vertikale Strahler 4a-d
Kapazität 5a - 5d
elektrisch leitende Grundfläche 6
kapazitive Flächenelektroden 7a-7d
vertikaler Strahler 8
vertikal verlaufende Führungsnuten 9
Antennenanschluss 10
Öffnungsrand 11
Überstand 12
scharfer Stanzgrat 13
Elektrodenwinkel 14
Biegewinkel der vertikalen Strahler 15
Justierungsstempel 16
oberer Anschlag 17
unter Anschlag 18
Raum für vertikale Antennen 19
Höhe 20
stabförmige terrestrische Antenne 21
terrestrische Breitband-Kommunikationsantenne 22
Antennen-Leiterplatte 23
terrestrische Telefonantenne 24
Gegenelektrode 25
Rastnase 26

## Patentansprüche

1. Antennenanordnung (0) für den Empfang zirkular polarisierter Satellitenfunksignale, bei der eine einen Ringleitungsstrahler (1) aufweisende Antennenstruktur (2) in einer Antennenschutzhaube (1a) aus Kunststoff angeordnet ist, wobei die Antennenschutzhaube (1a) innenseitig mit zur Öffnung hin offenen Nuten (9) versehen ist, die derart an die Außenkontur der Antennenstruktur (2) angepasst sind, dass diese nach einem Einschieben durch die Öffnung zumindest in Umfangsrichtung in der Antennenschutzhaube (1a) formschlüssig gehalten ist.

2. Antennenanordnung (0) nach Anspruch 1,
**dadurch gekennzeichnet, dass**
in der Antennenschutzhaube (1a) zumindest ein Anschlag (17, 18) vorgesehen ist, gegen den die Antennenstruktur (2) anschlägt, wenn sie vollständig in die Antennenschutzhaube (1a) eingeschoben ist.

3. Antennenanordnung (0) nach Anspruch 1 oder 2,
**dadurch gekennzeichnet, dass**
in der Antennenschutzhaube (1a) ein Rastelement (26) vorgesehen ist, welches die Antennenstruktur (2) in der vollständig eingeschobenen Position in der Antennenschutzhaube (1a) fixiert.

4. Antennenanordnung (0) nach zumindest einem der vorstehenden Ansprüche,
**dadurch gekennzeichnet, dass**
die Antennenstruktur (2) ein Blechbiegeteil ist, das eine den Ringleitungsstrahler (1) bildende, geschlossenen Ringstruktur (3) aufweist, an deren Umfang wenigstens drei von der Ringstruktur (3) wegweisende Blechstreifen (4a-d) zur Gestaltung vertikaler Strahler (4a-d) ausgebildet sind, deren Enden jeweils als kapazitive Flächenelektroden (7a - 7d) geformt sind.

5. Antennenanordnung (0) nach Anspruch 4,
**dadurch gekennzeichnet, dass,** in der Antennenschutzhaube (1a) Führungsrillen (9) vorgesehen sind und wobei die Führungsrillen (9) in ihren Positionen an die Abmessungen der Ringstruktur (3) und in ihrer Breite an die Breite der die vertikalen Strahler (4a - 4d) bildenden Blechstreifen angepasst sind, durch welche die vertikalen Strahler (4a - 4d) beim Einschieben der Antennenstruktur (2) in diese Führungsrillen (9) formgenau geführt sind.

6. Antennenanordnung (0) nach Anspruch 4,
**dadurch gekennzeichnet, dass**
die Blechstreifen (4a-4d) um einen Biegewinkel (15) von etwa 90° aus der Ebene der Ringstruktur (3) ausgebogen sind, dass die kapazitiven Flächenelektroden (7a - 7d) gegenüber den Blechstreifen um den Elektrodenwinkel (14) von etwa 90° ausgebogen sind, dass die kapazitiven Flächenelektroden (7a - 7d) in einem Abstand (11) nahezu parallel zur Ebene der Ringstruktur (3) verlaufen.

7. Antennenanordnung (0) nach Anspruch 4 oder 6,
**dadurch gekennzeichnet, dass**
die vertikalen Strahler zur Erzeugung einer Vorspannung um einen Biegewinkel (15) aus der Ebene der Ringstruktur (3) ausgebogen sind, der bis auf wenige Winkelgrade kleiner eingestellt ist als 90°, so dass die vertikalen Strahler (4a - 4d) nach Einschieben der Antennenstruktur (2) in die Antennenschutzhaube (1a) unter Vorspannung in den Nuten gehalten sind, wenn die Antennenstruktur (2) vollständig in die Antennenschutzhaube (1a) eingeschoben ist.

8. Antennenanordnung (0) nach zumindest einem der vorstehenden Ansprüche 2 -7,
**dadurch gekennzeichnet, dass**
der Ringleitungsstrahler (1) gegen den Anschlag (17) anschlägt.

9. Antennenanordnung (0) nach zumindest einem der vorstehenden Ansprüche 4 -8,
**dadurch gekennzeichnet, dass**
in der Antennenschutzhaube (1a) zumindest ein Anschlag (18) vorgesehen ist, gegen den die kapazitiven Flächenelektroden (7a - 7d) anschlagen, wenn die Antennenstruktur (2) vollständig in die Antennenschutzhaube (1a) eingeschoben ist.

10. Antennenanordnung (0) nach Anspruch 9,
**dadurch gekennzeichnet, dass**
die kapazitive Flächenelektroden (7a-7d) zur Erzeugung einer Vorspannung um einen Elektrodenwinkel (14) gegenüber den vertikalen Strahlern (4a - 4d) ausgebogen sind, der bis auf wenige Winkelgrade kleiner eingestellt ist als 90°, so dass die die kapazitiven Flächenelektroden (7a-7d) nach Einschieben der Antennenstruktur (2) in die Antennenschutzhaube (1a) unter Vorspannung an dem Anschlag (18) anliegen, wenn die Antennenstruktur (2) vollständig in die Antennenschutzhaube (1a) eingeschoben ist.

11. Antennenanordnung (0) nach zumindest einem der vorstehenden Ansprüche,
**dadurch gekennzeichnet, dass**
im Inneren der Antennenschutzhaube (1a) im Zentrum des Ringleitungsstrahlers (1) ein Raum (19) für vertikale Antennen vorgesehen ist, in dem zumindest eine vertikale Antenne (21, 22, 24) für terrestrische Funkdienste angeordnet ist.

12. Antennenanordnung (0) nach Anspruch 11,
**dadurch gekennzeichnet, dass**
für die Bildung von vertikal polarisierten Antennen für terrestrische Funkdienste im Raum (19) eine Antennen-Leiterplatte (23) vorhanden ist, die als Träger von elektrischen Leiterstrukturen und von Bauelementen einer terrestrischen Antenne gestaltet ist, und die in Führungsnuten gehalten ist, die im Inneren der Antennenschutzhaube (1a) ausgebildet sind, wobei optional zur Bildung einer terrestrischen Breitband-Kommunikationsantenne (22) auf beiden Seiten der Leiterplatte (23) fächerartige Leiterstreifen angebracht sind, welche in einer Ebene V- förmig ausgewinkelt sind.

13. Antennenanordnung (0) nach Anspruch 12,
**dadurch gekennzeichnet, dass**
zur Bildung einer terrestrischen Antenne für niedrigere Frequenzen in der Fortsetzung einer vertikalen Zentrallinie des Ringleitungsstrahlers (1) oberhalb der Antennenschutzhaube (1a) eine stabförmige terrestrische Antenne (21) angebracht ist, welche mit der Antennenschutzhaube (1a) mechanisch und mit der Antennen-Leiterplatte (23) elektrisch verbunden ist.

14. Antennenanordnung (0) nach einem der Ansprüche 12 - 13,
**dadurch gekennzeichnet, dass**
am unteren Ende der Antennen-Leiterplatte (23) für alle vorhandenen terrestrischen Antennen ein gemeinsamer terrestrischer Antennen-Anschluss gebildet ist.

15. Antennenanordnung (0) nach zumindest einem der vorstehenden Ansprüche,
**dadurch gekennzeichnet, dass**
der Anschluss der Antennenstruktur (2) an einen Antennenanschluss (10) ohne Lötverbindung hergestellt ist.

## Claims

1. An antenna arrangement (0) for the reception of circularly polarized satellite radio signals in which an antenna structure (2) having a loop radiator (1) is arranged in a protective antenna cover (1a) composed of plastic, wherein the protective antenna cover (1a) is provided at the inner side with grooves (9) which are open toward the opening and which are adapted to the outer contour of the antenna structure (2) such that it is held with shape matching at least in the peripheral direction in the protective antenna cover (1a) after an insertion through the opening.

2. An antenna arrangement (0) in accordance with claim 1,
**characterized in that**
at least one abutment (17, 18), which the antenna structure (2) abuts when it is completely inserted into the protective antenna cover (1a), is provided in the protective antenna cover (1a).

3. An antenna arrangement (0) in accordance with claim 1 or claim 2,
**characterized in that**
a latch element (26) which fixes the antenna structure (2) in the completely inserted position in the protective antenna cover (1a) is provided in the protective antenna cover (1a).

4. An antenna arrangement (10) in accordance with at least one of the preceding claims,
**characterized in that**
the antenna structure (2) is a bent sheet metal part which has a closed loop structure (3) which forms the loop radiator (1) and at whose periphery at least three sheet metal strips (4a - d) facing away from the loop structure (3) are formed to design vertical radiators (4a - d) whose ends are each formed as capacitive flat electrodes (7a - 7d).

5. An antenna arrangement (0) in accordance with claim 4,
**characterized in that**
guide grooves (9) are provided in the protective antenna cover (1a) and wherein the positions of the guide grooves (9) are adapted to the dimensions of the loop structure (3) and their width is adapted to the width of the sheet metal strips forming the vertical radiators (4a - 4d) by which the vertical radiators (4a - 4d) are guided in an exact shape on the insertion of the antenna structure (2) into these guide grooves (9).

6. An antenna arrangement (0) in accordance with claim 4,
**characterized in that**
the sheet metal strips (4a - 4d) are bent by a bend angle (15) of approximately 90° out of the plane of the loop structure (3); **in that** the capacitive flat electrodes (7a - 7d) are bent by the electrode angle (14) of approximately 90° with respect to the sheet metal strip; and **in that** the capacitive flat electrodes (7a - 7d) extend at a spacing (11) almost in parallel with the plane of the loop structure (3).

7. An antenna arrangement (0) in accordance with claim 4 or claim 6,
**characterized in that**
the vertical radiators are bent by a bend angle (15) out of the plane of the loop structure (3) to generate a preload, said bend angle (15) being set up to a few angular degrees smaller than 90° so that, after inserting the antenna structure (2) into the protective antenna cover (1a), the vertical radiators (4a - 4d) are held under a preload in the grooves when the antenna structure (2) is completely inserted into the protective antenna cover (1a).

8. An antenna arrangement (0) in accordance with at least one of the preceding claims 2 to 7,
**characterized in that**
the loop radiator (1) abuts the abutment (17).

9. An antenna arrangement (0) in accordance with at least one of the preceding claims 4 to 8,
**characterized in that**
at least one abutment (18) is provided in the protective antenna cover (1a), which abutment (18) the capacitive flat electrodes (7a - 7d) abut when the antenna structure (2) is completely inserted into the protective antenna cover (1a).

10. An antenna arrangement (0) in accordance with claim 9,
**characterized in that**
the capacitive flat electrodes (7a - 7d) are bent with respect to the vertical radiators (4a - 4d) by an electrode angle (14) to generate a preload, said electrode angle (14) being set up to a few angular degrees smaller than 90° so that, after inserting the antenna structure (2) into the protective antenna cover (1a), the capacitive flat electrodes (7a - 7d) contact the abutment (18) under a preload when the antenna structure (2) is completely inserted into the protective antenna cover (1a).

11. An antenna arrangement (0) in accordance with at least one of the preceding claims,
**characterized in that**
a space (19) for vertical antennas is provided at the center of the loop radiator (1) in the interior of the protective antenna cover (1a) and at least one vertical antenna (21, 22, 24) for terrestrial radio services is arranged in said space (19).

12. An antenna arrangement (0) in accordance with claim 11,
**characterized in that**
an antenna circuit board (23) is present for the formation of vertically polarized antennas for terrestrial radio services in the space (19), said antenna circuit board (23) being designed as a support of electrical circuit structures and of components of a terrestrial antenna and being held in guide grooves which are formed in the interior of the protective antenna cover (1a), with, optionally, fan-like conductor strips which are angled in a V shape in a plane being attached to both sides of the circuit board (23) to form a terrestrial broadband communication antenna (22).

13. An antenna arrangement (0) in accordance with claim 12,
**characterized in that**
a rod-shaped terrestrial antenna (21) which is mechanically connected to the protective antenna cover (1) and is electrically connected to the antenna circuit board (23) is attached above the protective antenna cover (1a) in the continuation of a vertical central line of the loop radiator (1) to form a terrestrial antenna for lower frequencies.

14. An antenna arrangement (0) in accordance with one of the claims 12 to 13,
**characterized in that**
a common terrestrial antenna connection is formed at the lower end of the antenna circuit board (23) for all present terrestrial antennas.

15. An antenna arrangement (10) in accordance with at least one of the preceding claims,
**characterized in that**
the connection of the antenna structure (2) to an antenna connector (10) is established without a solder connection.

## Revendications

1. Ensemble d'antenne (0) pour la réception de signaux radio de satellite à polarisation circulaire, dans lequel une structure d'antenne (2) comprenant un émetteur à ligne annulaire (1) est disposée dans un capuchon de protection d'antenne (1a) en matière plastique, le capuchon de protection d'antenne (1a) étant pourvu sur le côté intérieur de rainures (9) ouvertes vers l'ouverture, qui sont adaptées au contour extérieur de la structure d'antenne (2) de telle sorte que celle-ci, une fois insérée à travers l'ouverture, est maintenue dans le capuchon de protection d'antenne (1a) par coopération de forme au moins dans la direction périphérique.

2. Ensemble d'antenne (0) selon la revendication 1,
**caractérisé en ce que**
au moins une butée (17, 18) est prévue dans le capuchon de protection d'antenne (1a), contre laquelle la structure d'antenne (2) vient en butée lorsqu'elle est entièrement insérée dans le capuchon de protection d'antenne (1a).

3. Ensemble d'antenne (0) selon la revendication 1 ou 2,
**caractérisé en ce que**
un élément d'enclenchement (26) est prévu dans le capuchon de protection d'antenne (1a), qui fixe la structure d'antenne (2) dans la position entièrement insérée dans le capuchon de protection d'antenne (1a).

4. Ensemble d'antenne (0) selon l'une au moins des revendications précédentes,
**caractérisé en ce que**
la structure d'antenne (2) est une pièce de tôle pliée qui présente une structure annulaire fermée (3) formant l'émetteur à ligne annulaire (1), sur la périphérie de laquelle sont disposées au moins trois bandes de tôle (4a - d) détournées de la structure annulaire (3) et destinées à former des émetteurs verticaux (4a - d) dont les extrémités sont chacune formées comme des électrodes capacitives plates (7a - 7d).

5. Ensemble d'antenne (0) selon la revendication 4,
**caractérisé en ce que**
des rainures de guidage (9) sont prévues dans le capuchon de protection d'antenne (1a), et quant à leurs positions les rainures de guidage (9) sont adaptées aux dimensions de la structure annulaire (3), et quant à leur largeur elles sont adaptées à la largeur des bandes de tôle formant les émetteurs verticaux (4a - 4d), par lesquelles les émetteurs verticaux (4a - 4d) sont guidés précisément lorsque la structure d'antenne (2) est insérée dans ces rainures de guidage (9).

6. Ensemble d'antenne (0) selon la revendication 4,
**caractérisé en ce que**
les bandes de tôle (4a - 4d) sont pliées hors du plan de la structure annulaire (3) d'un angle de pliage (15) d'environ 90°, **en ce que** les électrodes capacitives plates (7a - 7d) sont pliées par rapport aux bandes de tôle de l'angle d'électrode (14) d'environ 90°, **en ce que** les électrodes capacitives plates (7a - 7d) s'étendent à une distance (11) presque parallèle au plan de la structure annulaire (3).

7. Ensemble d'antenne (0) selon la revendication 4 ou 6,
**caractérisé en ce que**
pour générer une précontrainte, les émetteurs verticaux sont pliés hors du plan de la structure annulaire (3) d'un angle de pliage (15) qui est réglé à moins de 90°, à quelques degrés d'angle près, de sorte qu'après l'insertion de la structure d'antenne (2) dans le capuchon de protection d'antenne (1a), les émetteurs verticaux (4a - 4d) sont maintenus sous précontrainte dans les rainures, lorsque la structure d'antenne (2) est insérée entièrement dans le capuchon de protection d'antenne (1a).

8. Ensemble d'antenne (0) selon l'une au moins des revendications précédentes 2 à 7,
**caractérisé en ce que**
l'émetteur à ligne annulaire (1) vient buter contre la butée (17).

9. Ensemble d'antenne (0) selon l'une au moins des revendications précédentes 4 à 8,
**caractérisé en ce que**
au moins une butée (18) est prévue dans le capuchon de protection d'antenne (1a), contre laquelle les électrodes capacitives plates (7a - 7d) viennent en butée lorsque la structure d'antenne (2) est insérée entièrement dans le capuchon de protection d'antenne (1a).

10. Ensemble d'antenne (0) selon la revendication 9,
**caractérisé en ce que**
les électrodes capacitives plates (7a - 7d) sont pliées selon un angle d'électrode (14) par rapport aux émetteurs verticaux (4a - 4d) pour générer une précontrainte, cet angle étant réglé à moins de 90°, à quelques degrés d'angle près, de sorte qu'après insertion de la structure d'antenne (2) dans le capuchon de protection d'antenne (1a), les électrodes capacitives plates (7a-7d) s'appuient sous précontrainte contre la butée (18) lorsque la structure d'antenne (2) est insérée entièrement dans le capuchon de protection d'antenne (1a).

11. Ensemble d'antenne (0) selon l'une au moins des revendications précédentes,
**caractérisé en ce que**
à l'intérieur du capuchon de protection d'antenne (1a), au centre de l'émetteur à ligne annulaire (1), il est prévu un espace (19) pour des antennes verticales, dans lequel est disposée au moins une antenne verticale (21, 22, 24) pour les services radio terrestres.

12. Ensemble d'antenne (0) selon la revendication 11,
**caractérisé en ce que**
pour former des antennes à polarisation verticale pour les services radio terrestres, une carte de circuit imprimé d'antenne (23) est présente dans l'espace (19), qui est conçue comme un support de structures conductrices électriques et de composants d'une antenne terrestre, et qui est maintenue dans des rainures de guidage qui sont formées à l'intérieur du capuchon de protection d'antenne (1a), et optionnellement,
pour former une antenne de communication terrestre à large bande (22), des bandes conductrices en forme d'éventail sont montées sur les deux côtés de la carte de circuit imprimé (23), qui sont repliées en forme de V dans un plan.

13. Ensemble d'antenne (0) selon la revendication 12,
**caractérisé en ce que**
pour former une antenne terrestre pour les basses fréquences, une antenne terrestre en forme de barreau (21) est montée au-dessus du capuchon de protection d'antenne (1a) dans le prolongement d'une ligne centrale verticale de l'émetteur à ligne annulaire (1), qui est reliée mécaniquement au capuchon de protection d'antenne (1a) et électriquement à la carte de circuit imprimé d'antenne (23).

14. Ensemble d'antenne (0) selon l'une des revendications 12 à 13,
**caractérisé en ce que**
une borne d'antenne terrestre commune pour toutes les antennes terrestres présentes est formée à l'extrémité inférieure de la carte de circuit imprimé d'antenne (23).

15. Ensemble d'antenne (0) selon l'une au moins des revendications précédentes,
**caractérisé en ce que**
le raccordement de la structure d'antenne (2) à une borne d'antenne (10) est réalisé sans soudure.
